# EUROPÄISCHE PATENTSCHRIFT

(11) **EP 2 974 971 B1**
(45) Veröffentlichungstag und Bekanntmachung des Hinweises auf die Patenterteilung: **03.11.2021**
(21) Anmeldenummer: 15176503.9
(22) Anmeldetag: 13.07.2015
(51) Int. Cl.: B65C 1/04, B65C 9/34

(54) **APPLIKATORVORRICHTUNG**
APPLICATOR DEVICE
DISPOSITIF APPLICATEUR

(30) Priorität: 14.07.2014 DE 102014109853
(43) Veröffentlichungstag der Anmeldung: 20.01.2016
(73) Patentinhaber: Bizerba SE & Co. KG, 72336 Balingen (DE)
(72) Erfinder: Kraft, Martin, 72356 Dautmergen (DE); Gaiser, Armin, 72474 Benzingen (DE); Seiffert, Andreas, 72336 Balingen (DE)
(74) Vertreter: Manitz Finsterwald Patent- und Rechtsanwaltspartnerschaft mbB

(56) Entgegenhaltungen:
- JP-A- H10 264 914
- JP-A- 2000 203 545
- US-A- 4 160 687
- US-A- 6 155 322
- None

## Beschreibung

Die vorliegende Erfindung betrifft eine Applikatorvorrichtung zum Applizieren von Etiketten, insbesondere Full-Wrap-Etiketten, auf auf einem Förderband beförderten Verpackungen.

Es ist bekannt, Verpackungen an mehreren Seiten mit unterschiedlichen Etiketten zu versehen. Die Etiketten können dabei mit Preis- und Gewichtsinformationen oder sonstigen Produktinformationen versehen sein. Durch die Darstellung sämtlicher Produktinformationen auf nur einem Etikett kann nicht nur die Anzahl der auf eine Verpackung aufzubringenden Etiketten und damit die Anzahl erforderlicher Etikettenrollenwechsel verringert werden, sondern die Etiketten können gleichzeitig auch dazu verwendet werden, die Verpackungen sicher zu verschließen. Bei einer C-Wrap-Etikettierung wird ein Etikett verwendet, das sämtliche Produktinformationen tragen kann und derart auf die Verpackung aufgebracht wird, dass es die Verpackung von drei Seiten umschließt. Eine Applikatorvorrichtung für derartige C-Wrap-Etiketten ist aus beispielsweise aus der Druckschrift DE 10 2012 002 250 A1 bekannt.

Das Dokument US 4,160,687 beschreibt eine Applikatorvorrichtung gemäß dem Oberbegriff des Anspruchs 1, zum Applizieren von C-Wrap-Labels auf auf einem Förderband beförderten Zeitschriften, mit einer ersten Andrückeinrichtung mit einer ersten Drehachse und mit wenigstens einem von der ersten Drehachse abstehenden Andrückelement, das dazu ausgebildet ist, ein an der Oberseite der Zeitschriften in Förderrichtung der Zeitschriften nach hinten von der jeweiligen Zeitschrift überstehendes jeweiliges Labelende an die nachlaufende Seite der Zeitschrift anzudrücken, und mit einer zweiten Andrückeinrichtung mit einer zweiten Drehachse und wenigstens einem von der zweiten Drehachse abstehenden zweiten Andrückelement, das dazu ausgebildet ist, anschließend das an die nachlaufende Seite der Zeitschrift angedrückte und dann nach unten von der Zeitschrift überstehende Labelende an die Unterseite der Zeitschrift anzudrücken. Das Dokument JP 2000-203545 beschreibt eine Applikatorvorrichtung zum Applizieren von Full-Wrap-Labels. Zum Andrücken der Labels sind Rollen vorgesehen, die an jeweiligen Hebeln schwenkbar gelagert sind. Das Andrücken eines jeweiligen Labelendes an eine nachlaufende Seite einer Verpackung und das anschließende Andrücken an eine Unterseite der Verpackung wird durch dasselbe Andrückelement durchgeführt. Das Dokument JP H 10-264914 beschreibt eine Vorrichtung, bei der eine Schutzfolie mit Hilfe von vier jeweils linear verschiebbaren Bürsten auf eine Kamera aufgebracht wird.

Der Erfindung liegt die Aufgabe zugrunde, eine Applikatorvorrichtung der eingangs genannten Art anzugeben, mit der auf einfache Weise Etiketten, die Verpackungen auf vier Seiten umschließen, d.h. Full-Wrap-Etiketten, auf die Verpackungen aufgebracht werden können.

Diese Aufgabe wird durch eine Applikatorvorrichtung mit den Merkmalen des Anspruchs 1 gelöst, und insbesondere durch eine erste Andrückeinrichtung mit einer ersten Drehachse und wenigstens einem von der ersten Drehachse insbesondere seitlich abstehenden ersten Andrückelement, das dazu ausgebildet ist, ein an der Oberseite der Verpackungen in Förderrichtung der Verpackungen nach hinten von der jeweiligen Verpackung überstehendes jeweiliges Etikettenende an die nachlaufende Seite der Verpackung anzudrücken, und durch eine zweite Andrückeinrichtung mit einer zweiten Drehachse und wenigstens einem von der zweiten Drehachse insbesondere seitlich abstehenden zweiten Andrückelement, das dazu ausgebildet ist, anschließend das an die nachlaufende Seite der Verpackung angedrückte und dann nach unten von der Verpackung überstehende Etikettenende an die Unterseite der Verpackung anzudrücken.

Die erfindungsgemäße Vorrichtung ermöglicht, mit einfachen Mitteln Full-Wrap-Etiketten auf Verpackungen aufzubringen. Insbesondere muss das Förderband hierzu nicht angehalten werden, und es muss die Geschwindigkeit des Förderbands hierzu nicht reduziert werden. Das Andrücken der Etikettenenden durch die Andrückelemente kann demnach bei laufendem Förderband, insbesondere ohne Verringerung der Fördergeschwindigkeit des Förderbands, erfolgen. Insbesondere erfolgt das Andrücken des nach hinten von der Verpackung überstehenden Etikettenendes zweistufig. In einer ersten Stufe kann das Etikettenende durch die erste Andrückeinrichtung zunächst nach unten angedrückt werden, und dann in einer zweite Stufe durch die zweite Andrückeinrichtung von unten an die Verpackung.

Die Andrückeinrichtungen können jeweils ein oder mehrere Andrückelemente aufweisen. Sofern vorstehend oder nachfolgend bezüglich einer Andrückeinrichtung von einem oder dem Andrückelement die Rede ist, sind hierunter insbesondere ein Andrückelement, mehrere oder alle Andrückelemente einer Vielzahl von Andrückelementen zu verstehen. Das erste Andrückelement kann von einem ersten Antrieb und das zweite Andrückelemente kann von einem zweiten Antrieb angetrieben werden. Grundsätzlich ist es auch denkbar, dass sämtliche Andrückelemente durch einen gemeinsamen bzw. denselben Antrieb angetrieben werden. Bei einem Antrieb kann es sich um einen pneumatischen Antrieb wie beispielsweise einen pneumatischen Drehzylinder, einen elektrischen Antrieb bzw. einen Elektromotor oder einen sonstigen Antrieb wie beispielsweise einen elektromagnetischen Hubmagnet handeln. Insbesondere handelt es sich bei dem jeweiligen Andrückelement um ein plattenförmiges Andrückelement, insbesondere ein Paddel-, Schläger-, Flügel- oder Schaufelelement.

Das erste Andrückelement kann als ein um eine insbesondere höhenverstellbare erste Drehachse drehbares Andrückelement ausgebildet sein, und das zweite Andrückelement kann als ein um eine insbesondere nicht höhenverstellbare oder höhenverstellbare zweite Drehachse drehbares Andrückelement ausgebildet oder an einem umlaufend geführten Transportmittel, beispielsweise einer Kette oder einem Band, vorgesehen sein. Die beiden Drehachsen des ersten Andrückelements und des zweiten Andrückelements sind vorzugsweise parallel zueinander orientiert. An dem umlaufend geführten Transportmittel sind bevorzugt zwei oder mehr als zwei Andrückelemente vorgesehen. Insbesondere umfasst das Transportmittel ein Obertrum und ein Untertrum, die bevorzugt in der Horizontalen verlaufen.

Gemäß einer Ausführungsform der Erfindung ist die Drehachse des ersten Andrückelements oberhalb und/oder die Drehachse des zweiten Andrückelements und/oder das Transportmittel unterhalb des Förderbands angeordnet. Hierdurch kann die erfindungsgemäße Funktion des ersten Andrückelements und/oder die des zweiten Andrückelements besonders einfach gewährleistet werden.

Die Drehachse des ersten Andrückelements und/oder die Drehachse des zweiten Andrückelements kann quer, insbesondere senkrecht, zu der Förderrichtung der Verpackungen verlaufen. Die jeweiligen Drehachsen können in der Horizontalen verlaufen. Vorzugsweise ist die Drehachse des ersten Andrückelements in Förderrichtung der Verpackungen hinter der Drehachse des zweiten Andrückelements angeordnet.

Gemäß einer weiteren Ausbildung der Erfindung sind die Drehung des ersten Andrückelements und die Drehung des zweiten Andrückelements miteinander synchronisiert. Dies ermöglicht, dass die Applikatorvorrichtung ohne Stopp oder Verlangsamung kontinuierlich betrieben werden kann, wodurch ein hoher Durchsatz gewährleistet werden kann.

Die Applikatorvorrichtung kann derart ausgebildet sein, dass die Drehung der Andrückelemente jeweils impulsartig, insbesondere angetrieben durch jeweils einen pneumatischen Drehzylinder, erfolgt. Es kann eine Detektoreinrichtung, insbesondere eine Lichtschranke, zur Erfassung einer auf dem Förderband beförderten Verpackung vorgesehen sein, wobei die Erfassung der Verpackung, insbesondere zeitverzögert, einen jeweiligen Impuls zur Drehung des jeweiligen Andrückelements auslöst.

Bevorzugt verlaufen die Drehrichtungen der Andrückelemente der beiden Andrückeinrichtungen zumindest beim Andrücken des Etikettenendes gegensinnig zueinander. Eine derartige Ausgestaltung ist insbesondere dann angezeigt, wenn die Drehachse des ersten Andrückelements oberhalb und die Drehachse des zweiten Andrückelements unterhalb des Förderbands angeordnet ist.

Die Andrückelemente können sich lediglich entlang eines jeweiligen Kreisbogens oder Teilabschnitts eines vollständigen Umlaufs vor- und zurückbewegen, insbesondere in dem Fall, dass als Antrieb ein pneumatischer Drehzylinder verwendet wird, oder jeweils ausschließlich in einer vorgegebenen Richtung drehen, wobei dann die jeweilige Drehrichtung der Andrückelemente - anders als bei einer Vor- und Zurückbewegung - nicht umgekehrt werden muss.

Bevorzugt ist die Tangentialgeschwindigkeit der Andrückelemente größer als die Fördergeschwindigkeit der Verpackungen, was insbesondere bei einem kontinuierlichen Betrieb der Applikatorvorrichtung ohne Stopp und Geschwindigkeitsverringerung angezeigt ist.

Vorzugsweise sind die Andrückelemente aus einem elastischen Material gebildet, das beim Andrücken des Etikettenendes an die Verpackung eine reversible Biegeverformung erfährt. Die Elastizität wird dabei bevorzugt derart gewählt, dass einerseits das Etikettenende sicher gegen Verpackung angedrückt werden kann und andererseits gewährleistet wird, dass bei leichten Verpackungen die jeweilige Verpackung nicht durch das Andrückelement verschoben wird. Beispielsweise können die Andrückelemente aus einem elastischen Kunststoff oder einem elastischen Federstahlblech gebildet sein.

Gemäß einer anderen Ausführungsform der Erfindung weist das Förderband zumindest abschnittsweise zwei parallel zueinander und in Förderrichtung verlaufende, voneinander beabstandete Förderbandbahnen auf, wobei zwischen den beiden Förderbandbahnen ein Freiraum für das nach unten von der Verpackung überstehende Etikettenende ausgebildet ist, wobei zumindest das zweite Andrückelement und bevorzugt auch das erste Andrückelement beim Drehen, insbesondere beim Andrücken des Etikettenendes, in den Freiraum eingreift. Das Förderband kann also entlang der Förderrichtung geteilt sein. Der Freiraum ermöglicht das Überstehen des jeweiligen Etikettenendes nach unten über die jeweilige Verpackung sowie das Andrücken des Etikettenendes an die Unterseite der Verpackung.

Die erfindungsgemäße Applikatorvorrichtung weist eine den Andrückeinrichtungen vorgeschaltete Einrichtung auf, durch die das jeweilige Etikett in einer Applizierposition von einer jeweiligen durchfahrenden Verpackung derart aufnehmbar ist, dass das Etikett mit einem Ende in Förderrichtung nach hinten von der Verpackung übersteht. Insbesondere ist das Etikett derart aufnehmbar, dass es die Verpackung an der vorlaufenden Seite, der Oberseite und zumindest teilweise der Unterseite umschließt, d.h. dass das Etikett nach Art eines C-Wrap-Etiketts mit nach hinten von der Verpackung überstehendem Ende an der Verpackung angebracht ist. Vorteilhafte Ausgestaltungen der Erfindung sind in den Unteransprüchen, der Beschreibung und der Zeichnung beschrieben.

Nicht beschränkende Ausführungsbeispiele der Erfindung sind in der Zeichnung dargestellt und werden nachfolgend beschrieben. Es zeigen, jeweils in schematischer Darstellung,
- Fig. 1: eine Applikatorvorrichtung gemäß einer ersten Ausführungsform der Erfindung in einer Seitenansicht, wobei die verschiedenen Phasen der Anbringung eines Full-Wrap-Etiketts auf eine Verpackung dargestellt sind,
- Fig. 2: die Applikatorvorrichtung aus Fig. 1 in einer Draufsicht, und
- Fig. 3: eine Applikatorvorrichtung gemäß einer zweiten Ausführungsform der Erfindung.

Fig. 1 zeigt drei hintereinander angeordnete Förderbänder 11, 13, 15, auf denen Verpackungen 19 entlang einer Förderrichtung 21 zu einer Applikatorvorrichtung 23 und von dort weiter transportiert werden. Die Applikatorvorrichtung 23 ist dazu vorgesehen, die Verpackungen 19 mit selbstklebenden Full-Wrap-Etiketten 25 zu versehen, d.h. mit Etiketten 25, die die Verpackungen 19 umlaufend auf vier Seiten umschließen.

Zum Applizieren eines Etiketts 25 auf eine Verpackung 19 wird das Etikett 25 zu Beginn in eine Applizierposition zwischen dem ersten Förderband 11 und dem zweiten Förderband 13 transportiert (Fig. 1a). In der Applizierposition wird erfindungsgemäß das Etikett 25 dann von einer zwischen einer oberen Halterung 27 und einer unteren Halterung 28 für das Etikett 25 durchfahrenden Verpackung 19 aufgenommen. Das Etikett 25 wird dabei zunächst auf die vorlaufende Seite der Verpackung 19 appliziert und anschließend mittels entsprechender Bürsten oder dergleichen auch an die Oberseite und Unterseite der Verpackung 19 angedrückt. Dabei kommt das untere Etikettenende 29 an der Unterseite der Verpackung 19, in dem dargestellten Beispiel in etwa mittig, zu liegen, wohingegen das obere Etikettenende 31 an der Oberseite der Verpackung 19 in Förderrichtung 21 gesehen nach hinten von der Verpackung 19 übersteht (Fig. 1a).

Danach wird die nach Art eines C-Wrap mit dem Etikett 25 versehene Verpackung 19 zu einer ersten Andrückeinrichtung 33 (Fig. 1b) und einer zweiten Andrückeinrichtung 35 (Fig. 1c) transportiert. Die erste Andrückeinrichtung 33 weist ein erstes Andrückelement 37 auf, das um eine erste Drehachse 39 drehbar ist. Die zweite Andrückeinrichtung 35 weist ein zweites Andrückelement 41 auf, das um eine zweite Drehachse 43 drehbar ist. Die beiden Drehachsen 39, 43 verlaufen parallel zueinander, jeweils senkrecht zur Förderrichtung 21 und jeweils horizontal. Die erste Drehachse 39 der ersten Andrückeinrichtung 33 ist oberhalb des Förderbands 15 angeordnet, und in Förderrichtung 21 der Verpackungen 19 hinter der unterhalb des Förderbands 15 angeordneten zweiten Drehachse 43 der zweiten Andrückeinrichtung 35. Die Drehachsen 39 ist höhenverstellbar, um eine Anpassung an verschiedene Verpackungshöhen zu ermöglichen.

Die Andrückelemente 37, 41 bestehen aus einem elastischen Kunststoff oder einem elastischen Federstahlblech. Ausgehend von dem in Fig. 1a gezeigten Zustand wird das nach hinten von der Verpackung 19 überstehende obere Etikettenende 31 zunächst durch Drehen des ersten Andrückelements 37 unter reversibler Biegeverformung des ersten Andrückelements 37 auf der nachlaufenden Seite der Verpackung 19 gegen die Verpackung 19 gedrückt (Fig. 1b), und dann durch Drehen des zweiten Andrückelements 41 unter reversibler Biegeverformung des zweiten Andrückelements 41 an die Unterseite der Verpackung 19 geklebt (Fig. 1c). Das Full-Wrap-Etikett 25 umschließt die Verpackung 19 dann von vier Seiten. Die beiden Etikettenenden 29, 31 können dabei einander überlappen oder einen Abstand dazwischen aufweisen. In Fig. 1 dreht das erste Andrückelement 37 beim Andrücken dabei im Uhrzeigersinn, wohingegen das zweite Andrückelement 41 beim Andrücken gegen den Uhrzeigersinn dreht.

Die Drehung des ersten Andrückelements 37 und die Drehung des zweiten Andrückelements 41 sind miteinander synchronisiert, so dass ein kontinuierlicher Betrieb gewährleistet werden kann. Dabei können die Andrückelemente 37, 41 ausschließlich in einer jeweiligen Drehrichtung drehen oder sie können sich entlang eines jeweiligen Kreisbogens vor- und zurückbewegen. Dabei ist die Tangential- bzw. Umfanggeschwindigkeit des ersten Andrückelements 37 sowie des zweiten Andrückelements 41 jeweils größer als die Fördergeschwindigkeit der Verpackungen 19, so dass die Förderbänder 11, 13, 15 beim Andrücken des Etikettenendes 31 an die nachlaufende Seite sowie an die Unterseite der Verpackung 19 ohne Unterbrechung oder Geschwindigkeitsverringerung betrieben werden kann.

Aus Fig. 2 ist erkennbar, dass das radial von der ersten Drehachse 39 abstehende erste Andrückelement 37 über die erste Drehachse 39 von einem ersten Antrieb 49 und das radial von der zweiten Drehachse 43 abstehende zweite Andrückelement 41 über die zweite Drehachse 43 von einem zweiten Antrieb 51 angetrieben wird. Bei den Antrieben 49, 51 handelt es sich jeweils um einen pneumatischen Drehzylinder, die stoßweise mit Druckluft beaufschlagbar sind, um eine impulsartige Drehung der Andrückelemente 37, 41 zu bewirken. Um die Drehzylinder stoßweise mit Druckluft zu beaufschlagen, ist eine Lichtschranke vorgesehen, die bei Detektion einer Verpackung 19 ein entsprechendes Detektionssignal ausgibt, so dass unter Berücksichtigung der Fördergeschwindigkeit der Förderbänder 11, 13, 15 der Zeitpunkt berechnet werden kann, zu dem die jeweilige Verpackung 19 eine für eine Drehung der Andrückelemente 37, 41 korrekte Position relativ zu den Andrückelementen 37, 41 einnimmt.

Darüber hinaus ist aus Fig. 2 erkennbar, dass das Förderband 15 entlang der Förderrichtung 21 geteilt ist, d.h. das Förderband 15 weist zwei parallel nebeneinanderliegende Förderbandbahnen 44, 45 auf, zwischen denen sich ein Freiraum 47 befindet. Die Breite der Verpackungen 19 ist dabei größer als die Breite des Freiraums 47, so dass die Verpackungen 19 den Freiraum 47 überspannend auf beiden Förderbandbahnen 44, 45 aufliegen und in Förderrichtung 21 transportiert werden können. Der Freiraum 47 des Förderbands 15 gestattet, dass das Etikettenende 31 durch das erste Andrückelement 37 in seine nach unten von der Verpackung 19 überstehende Position gebracht und dann durch das zweite Andrückelement 41 an die Unterseite der Verpackung 19 angedrückt werden kann. Im Betrieb greift zumindest das zweite Andrückelement 41 in den Freiraum 47 ein.

Die in Fig. 3 gezeigte zweite Ausführungsform der erfindungsgemäßen Applikatorvorrichtung 23 unterscheidet sich von der in Fig. 1 gezeigten Applikatorvorrichtung dadurch, dass zwei zweite Andrückelemente 41 vorgesehen sind, die darüber hinaus nicht um eine Drehachse drehbar sind, sondern an einem umlaufend geführten Transportmittel 53 mit Obertrum und Untertrum, beispielsweise einer Kette oder einem Band, befestigt sind. Hierdurch kann ebenfalls ein Andrücken eines nach unten von einer Verpackung 19 überstehenden Etikettenendes 31 an die Unterseite der Verpackung 19 erreicht werden.

Der Erfindung gewährleistet auf einfache Weise, Full-Wrap-Etiketten auf Verpackungen aufzubringen.

### Bezugszeichenliste

- 11: Förderband
- 13: Förderband
- 15: Förderband
- 19: Verpackung
- 21: Förderrichtung
- 23: Applikatorvorrichtung
- 25: Full-Wrap-Etikett
- 27: Halterung
- 28: Halterung
- 29: erstes Etikettenende
- 31: zweites Etikettenende
- 33: erste Andrückeinrichtung
- 35: zweite Andrückeinrichtung
- 37: erstes Andrückelement
- 39: erste Drehachse
- 41: zweites Andrückelement
- 43: zweite Drehachse
- 44: Förderbandbahn
- 45: Förderbandbahn
- 47: Freiraum
- 49: erster Antrieb
- 51: zweiter Antrieb
- 53: umlaufendes Transportmittel

## Patentansprüche

1. Applikatorvorrichtung (23) zum Applizieren von Full-Wrap-Etiketten (25) auf auf einem Förderband (15) beförderten Verpackungen (19), mit einer ersten Andrückeinrichtung (33) mit einer ersten Drehachse (39) und wenigstens einem von der ersten Drehachse (39) abstehenden ersten Andrückelement (37), das dazu ausgebildet ist, ein an der Oberseite der Verpackungen (19) in Förderrichtung (21) der Verpackungen (19) nach hinten von der jeweiligen Verpackung (19) überstehendes jeweiliges Etikettenende (31) an die nachlaufende Seite der Verpackung (19) anzudrücken, und mit einer zweiten Andrückeinrichtung (35) mit einer zweiten Drehachse (43) und wenigstens einem von der zweiten Drehachse (43) abstehenden zweiten Andrückelement (41), das dazu ausgebildet ist, anschließend das an die nachlaufende Seite der Verpackung (19) angedrückte und dann nach unten von der Verpackung (19) überstehende Etikettenende (31) an die Unterseite der Verpackung (19) anzudrücken, **dadurch gekennzeichnet, dass** die Applikatorvorrichtung (23) eine den Andrückeinrichtungen (33, 35) vorgeschaltete Einrichtung aufweist, welche derart gestaltet ist, das jeweilige Etikett (25) in einer Applizierposition zwischen einem zum Transportieren der jeweiligen Verpackung ersten Förderband (11) und einem zum Transportieren der Verpackung zweiten Förderband zu transportieren, wobei das jeweilige Etikett von einer jeweiligen zwischen einer oberen Halterung (27) und einer unteren Halterung (28) für das Etikett (25) durchfahrenden Verpackung (19) derart aufnehmbar ist, dass das Etikett (25) mit einem Ende in Förderrichtung (21) nach hinten von der Verpackung (19) übersteht, wobei das Etikett (25) derart aufnehmbar ist, dass es die Verpackung (19) an der vorlaufenden Seite, der Oberseite und zumindest teilweise der Unterseite umschließt.

2. Applikatorvorrichtung nach Anspruch 1,
**dadurch gekennzeichnet,**
**dass** das erste Andrückelement (37) als ein um die, insbesondere höhenverstellbare, erste Drehachse (39) drehbares Andrückelement ausgebildet ist und/oder das zweite Andrückelement (41) als ein um die zweite Drehachse (43) drehbares Andrückelement ausgebildet ist oder an einem umlaufend geführten Transportmittel (53), beispielsweise einer Kette oder einem Band, vorgesehen ist.

3. Applikatorvorrichtung nach Anspruch 1 oder 2,
**dadurch gekennzeichnet,**
**dass** die Drehachse (39) des ersten Andrückelements (37) oberhalb und/oder dass die Drehachse (43) des zweiten Andrückelements (41) und/oder das Transportmittel (53) unterhalb des Förderbands (15) angeordnet ist.

4. Applikatorvorrichtung nach zumindest einem der vorstehenden Ansprüche,
**dadurch gekennzeichnet,**
**dass** die Drehachse (39) des ersten Andrückelements (37) und/oder die Drehachse (43) des zweiten Andrückelements (41) quer, insbesondere senkrecht, zu der Förderrichtung (21) der Verpackungen (19) und/oder in der Horizontalen verläuft.

5. Applikatorvorrichtung nach zumindest einem der vorstehenden Ansprüche,
**dadurch gekennzeichnet,**
**dass** die Drehachse (39) des ersten Andrückelements (37) in Förderrichtung (21) der Verpackungen (19) hinter der Drehachse (43) des zweiten Andrückelements (41) angeordnet ist.

6. Applikatorvorrichtung nach zumindest einem der vorstehenden Ansprüche,
**dadurch gekennzeichnet,**
**dass** die Drehung des ersten Andrückelements (37) und die Drehung des zweiten Andrückelements (41) miteinander synchronisiert sind.

7. Applikatorvorrichtung nach zumindest einem der vorstehenden Ansprüche,
**dadurch gekennzeichnet,**
**dass** die Applikatorvorrichtung (23) derart ausgebildet ist, dass die Drehung der Andrückelemente (37, 41) jeweils impulsartig erfolgt.

8. Applikatorvorrichtung nach zumindest einem der vorstehenden Ansprüche,
**dadurch gekennzeichnet,**
**dass** die Drehrichtungen der Andrückelemente (37, 41) der beiden Andrückeinrichtungen (33, 35) zumindest beim Andrücken des Etikettenendes (31) gegensinnig zueinander verlaufen.

9. Applikatorvorrichtung nach zumindest einem der vorstehenden Ansprüche,
**dadurch gekennzeichnet,**
**dass** die Andrückelemente (37, 41) sich lediglich entlang eines jeweiligen Kreisbogens oder Teilabschnitts eines vollständigen Umlaufs vor- und zurückbewegen oder jeweils ausschließlich in einer vorgegebenen Richtung drehen.

10. Applikatorvorrichtung nach zumindest einem der vorstehenden Ansprüche,
**dadurch gekennzeichnet,**
**dass** die Tangentialgeschwindigkeit der Andrückelemente (37, 41) größer ist als die Fördergeschwindigkeit der Verpackungen (19).

11. Applikatorvorrichtung nach zumindest einem der vorstehenden Ansprüche,
**dadurch gekennzeichnet,**
**dass** die Andrückelemente (37, 41) aus einem elastischen Material gebildet sind, das beim Andrücken des Etikettenendes (31) an die Verpackung (19) eine reversible Biegeverformung erfährt.

12. Applikatorvorrichtung nach zumindest einem der vorstehenden Ansprüche,
**dadurch gekennzeichnet,**
**dass** die Andrückelemente (37, 41) aus einem elastischen Kunststoff oder einem elastischen Federstahlblech gebildet sind.

13. Applikatorvorrichtung nach zumindest einem der vorstehenden Ansprüche,
**dadurch gekennzeichnet,**
**dass** das Andrücken der Etikettenenden (31) durch die Andrückelemente (37, 41) bei laufendem Förderband (15), insbesondere ohne Verringerung der Fördergeschwindigkeit des Förderbands (15), erfolgt.

14. Applikatorvorrichtung nach zumindest einem der vorstehenden Ansprüche,
**dadurch gekennzeichnet,**
**dass** das Förderband (15) zumindest abschnittsweise zwei parallel zueinander und in Förderrichtung (21) verlaufende, voneinander beabstandete Förderbandbahnen (44, 45) aufweist, wobei zwischen den beiden Förderbandbahnen (44, 45) ein Freiraum (47) für das nach unten von der Verpackung (19) überstehende Etikettenende (31) ausgebildet ist, wobei zumindest das zweite Andrückelement (41) beim Drehen, insbesondere beim Andrücken des Etikettenendes (31), in den Freiraum (47) eingreift.

## Claims

1. An applicator apparatus (23) for applying full-wrap labels (25) to packages (19) conveyed on a conveyor belt (15), said applicator apparatus (23) comprising a first press-on device (33) having a first axis of rotation (39) and at least a first press-on element (37) which projects from the first axis of rotation (39) and which is configured to press a respective label end (31), which projects to the rear from the respective package (19) at the upper side of the packages (19) in the conveying direction (21) of the packages (19), onto the trailing side of the package (19); and a second press-on device (35) having a second axis of rotation (43) and at least a second press-on element (41) which projects from the second axis of rotation (43) and which is configured to subsequently press the label end (31), which is pressed onto the trailing side of the package (19) and then projects downwardly from the package (19), onto the lower side of the package (19), **characterized in that** the applicator apparatus (23) has a device which is connected upstream of the press-on devices (33, 35) and which is designed in such a manner to transport the respective label (25) into an application position between a first conveyor belt (11) for transporting the respective package and a second conveyor belt for transporting the package, wherein the respective label can be picked up by a respective package (19) passing between an upper holder (27) and a lower holder (28) for the label (25) such that one end of the label (25) projects to the rear from the package (19) in the conveying direction (21), wherein the label (25) can be picked up such that it surrounds the package (19) at the leading side, at the upper side and at least partly at the lower side.

2. An applicator apparatus in accordance with claim 1,
**characterized in that**
the first press-on element (37) is configured as a press-on element rotatable about the first axis of rotation (39), which is in particular vertically adjustable, and/or the second press-on element (41) is configured as a press-on element rotatable about the second axis of rotation (43) or is provided at a peripherally guided transport means (53), for example, a chain or a belt.

3. An applicator apparatus in accordance with claim 1 or claim 2,
**characterized in that**
the axis of rotation (39) of the first press-on element (37) is arranged above the conveyor belt (15), and/or **in that** the axis of rotation (43) of the second press-on element (41) and/or the transport means (53) is/are arranged beneath the conveyor belt (15).

4. An applicator apparatus in accordance with at least one of the preceding claims,
**characterized in that**
the axis of rotation (39) of the first press-on element (37) and/or the axis of rotation (43) of the second press-on element (41) extends/extend transversely, in particular perpendicular, to the conveying direction (21) of the packages (19) and/or in the horizontal.

5. An applicator apparatus in accordance with at least one of the preceding claims,
**characterized in that**
the axis of rotation (39) of the first press-on element (37) is arranged behind
the axis of rotation (43) of the second press-on element (41) in the conveying direction (21) of the packages (19).

6. An applicator apparatus in accordance with at least one of the preceding claims,
**characterized in that**
the rotation of the first press-on element (37) and the rotation of the second press-on element (41) are synchronized with one another.

7. An applicator apparatus in accordance with at least one of the preceding claims,
**characterized in that**
the applicator apparatus (23) is configured such that the rotation of the press-on elements (37, 41) takes place in a pulse-like manner in each case.

8. An applicator apparatus in accordance with at least one of the preceding claims,
**characterized in that**
the directions of rotation of the press-on elements (37, 41) of the two press-on devices (33, 35) extend in opposite directions to one another at least on the pressing on of the label end (31).

9. An applicator apparatus in accordance with at least one of the preceding claims,
**characterized in that**
the press-on elements (37, 41) move backwards and forwards only along a respective arc of a circle or a part section of a complete revolution or each only rotate in a predefined direction.

10. An applicator apparatus in accordance with at least one of the preceding claims,
**characterized in that**
the tangential speed of the press-on elements (37, 41) is greater than the conveying speed of the packages (19).

11. An applicator apparatus in accordance with at least one of the preceding claims,
**characterized in that**
the press-on elements (37, 41) are formed from an elastic material which experiences a reversible bending deformation on the pressing of the label end (31) onto the package (19).

12. An applicator apparatus in accordance with at least one of the preceding claims,
**characterized in that**
the press-on elements (37, 41) are formed from an elastic plastic or an elastic spring steel sheet.

13. An applicator apparatus in accordance with at least one of the preceding claims,
**characterized in that**
the pressing on of the label ends (31) by the press-on elements (37, 41) takes place while the conveyor belt (15) is running, in particular without reducing the conveying speed of the conveyor belt (15).

14. An applicator apparatus in accordance with at least one of the preceding claims,
**characterized in that**
the conveyor belt (15) at least sectionally has two conveyor belt tracks (44, 45) which extend in parallel with one another and in the conveying direction (21) and which are spaced apart from one another, with a free space (47) for the label end (31) projecting downwardly from the package (19) being formed between the two conveyor belt tracks (44, 45), with at least the second press-on element (41) engaging into the free space (47) on the rotation, in particular on the pressing on of the label end (31).

## Revendications

1. Dispositif applicateur (23) pour appliquer des étiquettes enveloppantes (25), sur des emballages (19) transportés sur une bande transporteuse (15), comprenant un premier moyen de pressage (33) ayant un premier axe de rotation (39) et au moins un premier élément de pressage (37) qui fait saillie du premier axe de rotation (39) et qui est réalisé pour presser une extrémité d'étiquette respective (31) contre le côté postérieur de l'emballage (19), ladite extrémité dépassant de l'emballage respectif (19), sur le côté supérieur des emballages (19), vers l'arrière en direction de transport (21) des emballages (19),
et comprenant un deuxième moyen de pressage (35) ayant un deuxième axe de rotation (43) et au moins un deuxième élément de pressage (41) qui fait saillie du deuxième axe de rotation (43) et qui est réalisé pour presser ensuite l'extrémité d'étiquette (31) contre le côté inférieur de l'emballage (19), ladite extrémité ayant été pressée contre le côté postérieur de l'emballage (19) et dépassant alors de l'emballage (19) vers le bas,
**caractérisé en ce que**
le dispositif applicateur (23) présente un moyen monté en amont des moyens de pressage (33, 35), qui est conçu de manière à transporter l'étiquette respective (25) en une position d'application entre une première bande transporteuse (11) destinée à transporter l'emballage respectif et une deuxième bande transporteuse destinée à transporter l'emballage, l'étiquette respective pouvant être reçue par un emballage respectif (19) passant entre un élément de maintien supérieur (27) et un élément de maintien inférieur (28) pour l'étiquette (25), de telle sorte que l'étiquette (25) dépasse de l'emballage (19) avec une extrémité vers l'arrière dans la direction de transport (21), l'étiquette (25) pouvant être reçue de manière à entourer l'emballage (19) sur le côté antérieur, sur le côté supérieur et au moins partiellement sur le côté inférieur.

2. Dispositif applicateur selon la revendication 1,
**caractérisé en ce que**
le premier élément de pressage (37) est réalisé sous la forme d'un élément de pressage pouvant tourner autour du premier axe de rotation (39), en particulier réglable en hauteur, et/ou le deuxième élément de pressage (41) est réalisé sous la forme d'un élément de pressage pouvant tourner autour du deuxième axe de rotation (43) ou est prévu sur un moyen de transport (53), par exemple une chaîne ou une courroie, qui est guidé en périphérie.

3. Dispositif applicateur selon la revendication 1 ou 2,
**caractérisé en ce que**
l'axe de rotation (39) du premier élément de pressage (37) est disposé au-dessus de la bande transporteuse (15), et/ou **en ce que** l'axe de rotation (43) du deuxième élément de pressage (41) et/ou le moyen de transport (53) est disposé au-dessous de ladite bande transporteuse (15).

4. Dispositif applicateur selon l'une au moins des revendications précédentes,
**caractérisé en ce que**
l'axe de rotation (39) du premier élément de pressage (37) et/ou l'axe de rotation (43) du deuxième élément de pressage (41) s'étendent transversalement, en particulier perpendiculairement, à la direction de transport (21) des emballages (19) et/ou dans l'horizontale.

5. Dispositif applicateur selon l'une au moins des revendications précédentes, **caractérisé en ce que**
l'axe de rotation (39) du premier élément de pressage (37) est disposé en aval de l'axe de rotation (43) du deuxième élément de pressage (41), en direction de transport (21) des emballages (19).

6. Dispositif applicateur selon l'une au moins des revendications précédentes,
**caractérisé en ce que**
la rotation du premier élément de pressage (37) et la rotation du deuxième élément de pressage (41) sont synchronisées l'une avec l'autre.

7. Dispositif applicateur selon l'une au moins des revendications précédentes,
**caractérisé en ce que**
le dispositif applicateur (23) est réalisé de telle sorte que la rotation des éléments de pressage respectifs (37, 41) s'effectue de manière puisée.

8. Dispositif applicateur selon l'une au moins des revendications précédentes,
**caractérisé en ce que**
les directions de rotation des éléments de pressage (37, 41) des deux moyens de pressage (33, 35) sont opposées l'une à l'autre au moins lors du pressage de l'extrémité d'étiquette (31).

9. Dispositif applicateur selon l'une au moins des revendications précédentes,
**caractérisé en ce que**
les éléments de pressage (37, 41) ne se déplacent en va-et-vient que le long d'un arc de cercle respectif ou d'une section partielle d'une révolution complète ou tournent chacun exclusivement dans une direction prédéterminée.

10. Dispositif applicateur selon l'une au moins des revendications précédentes,
**caractérisé en ce que**
la vitesse tangentielle des éléments de pressage (37, 41) est supérieure à la vitesse de transport des emballages (19).

11. Dispositif applicateur selon l'une au moins des revendications précédentes,
**caractérisé en ce que**
les éléments de pressage (37, 41) sont réalisés en un matériau élastique qui subit une déformation par flexion réversible lors du pressage de l'extrémité d'étiquette (31) contre l'emballage (19).

12. Dispositif applicateur selon l'une au moins des revendications précédentes,
**caractérisé en ce que**
les éléments de pressage (37, 41) sont réalisés en une matière plastique élastique ou d'une tôle élastique d'acier à ressort.

13. Dispositif applicateur selon l'une au moins des revendications précédentes,
**caractérisé en ce que**
le pressage des extrémités d'étiquette (31) par les éléments de pressage (37, 41) s'effectue pendant le fonctionnement en cours de la bande transporteuse (15), en particulier sans réduction de la vitesse de transport de la bande transporteuse (15).

14. Dispositif applicateur selon l'une au moins des revendications précédentes,
**caractérisé en ce que**
la bande transporteuse (15) présente au moins localement deux pistes de bande transporteuse (44, 45) s'étendant parallèlement l'une à l'autre et dans la direction de transport (21) et espacées l'une de l'autre, un espace libre (47) pour l'extrémité d'étiquette (31) dépassant de l'emballage (19) vers le bas étant formé entre les deux pistes de bande transporteuse (44, 45), au moins le deuxième élément de pressage (41) s'engageant dans l'espace libre (47) lors de la rotation, en particulier lors du pressage de l'extrémité d'étiquette (31).
